# FASCICULE DE BREVET EUROPEEN

(11) **EP 0 728 876 B1**
(45) Date de publication et mention de la délivrance du brevet: **02.06.1999**
(21) Numéro de dépôt: 95120650.7
(22) Date de dépôt: 28.12.1995
(51) Int. Cl.: E04B 1/26

(54) **Habitations modulaires**
Modulare Häusen
Modular building

(30) Priorité: 24.02.1995 CH 540/95
(43) Date de publication de la demande: 28.08.1996
(73) Titulaire: Schlatter, Georges, 1260 Nyon (CH)
(72) Inventeur: Schlatter, Georges, 1260 Nyon (CH)
(74) Mandataire: Micheli & Cie

(56) Documents cités:
- EP-A- 0 409 720
- BE-A- 455 160
- CH-A- 198 364
- DE-U- 9 304 329
- FR-A- 1 003 072
- FR-A- 2 483 981
- US-A- 4 479 342
- US-A- 4 890 953
- US-A- 5 341 611

## Description

La présente invention se rapporte à un ensemble d'éléments en bois ou dérivés de bois pour la construction et le montage de bâtiments préfabriqués constitués d'éléments porteurs comprenant des poteaux de base de section cruciforme, des poteaux d'étage de section cruciforme, des solives et des chevrons, le haut des poteaux de base et d'étage étant conformé de sorte qu'il puisse recevoir perpendiculairement une so-live et s'emboîter dans un poteau d'étage ou se lier à un chevron.

Les habitations sont en général construites avec les techniques et matériaux disponibles dans leurs régions respectives. Les bâtiments des lieux industrialisés sont construits avec des matériaux sophistiqués et de la main-d'oeuvre spécialisée. Ce haut niveau est actuellement le système traditionnel de construction des pays "développés". Ce standard élevé est devenu de plus en plus inaccessible aux personnes d'un moyen revenu. Afin de réduire le coût de 15 à 20%, il s'est développé des constructions "préfabriquées". Un système de préfabrication très répandu est celui en bois qui est largement reconnu et éprouvé.

Les systèmes de préfabrications actuelles ont l'avantage d'être fabriqués rationnellement, sous de bonnes conditions, en atelier. Sous ces bonnes conditions d'atelier, se construisent avec des matériaux délicats, des parois entières ou partielles, entièrement terminées, par exemple crépies extérieurement et lambrissées intérieurement, y compris fenêtres et portes. Sur le chantier, une telle maison est montée et habitable en très peu de temps, mais avec de gros moyens. Sa fabrication nécessite un grand atelier, ainsi qu'une équipe professionnelle. Les moyens de chargement, de transport et de mise en place sur le chantier sont très importants. Le montage des éléments sur le chantier, est également réalisé par des monteurs spécialisés.

On connaît par le document CH 198.364 un assortiment de pièces pour la construction d'un abri démontable comprenant des poutres qui présentent des cannelures en forme de batées, de panneaux rectangulaires destinés à s'emboîter dans ces batées et des organes métalliques pour fixer ces panneaux à ces poutres, de manière que celles-ci puissent être réunies les unes aux autres par l'intermédiaire desdits panneaux. Les cannelures sont taillées dans la masse des poutres pour déterminer une section en croix. Les extrémmités des poutres sont formées par des chapiteaux avec des parties en saillie et en creux destinées à coopérer avec des parties en creux et en saillie d'autres poutres verticales et horizontales auxquelles elles sont destinées à êtres liées pour obtenir une fixation à la façon de tenons et mortaises.

L'ensemble d'éléments décrit par le document CH-A-198364 présente les caractéristiques du préambule de la revendication 1.

Le brevet US 4.479,342 décrit un bâtiment à poteaux verticaux auxquels sont cloués des longerons horizontaux et sur lesquels reposent des chevrons. Les poteaux sont constitués en deux parties superposées. Une partie inférieure courte est scellée par bétonnage dans le sol et comprend trois lattes de largeur identique fixées les unes aux autres. De même, la partie supérieure plus longue est constituée de trois lattes assemblées. La latte centrale plus longue de la partie inférieure pénètre dans un évidement de la partie supérieure lors du montage. A son extrémité supérieure la partie supérieure comprend également un évidement entre les lattes latérales plus longues que la latte centrale. Dans cet évidement est disposée une pièce formant cale sur laquelle repose l'extrémité extérieure du chevron. Dans le but d'obtenir une hauteur identique pour tous les poteaux et de compenser les irrégularités de hauteur des parties inférieures scellées à des niveaux différents dans le sol, la longueur de la pièce formant cale peut être aisément coupée en tenant compte des différences de niveaux avant que la partie supérieure soit montée. On obtient ainsi sans difficulté une hauteur du bâtiment bien réglée sans devoir couper le haut des poteaux après leur montage.

Le but de la présente invention est de se passer d'une équipe professionnelle importante pour la fabrication de l'habitation, de nécessiter un atelier de préfabrication peu important, d'utiliser des moyens de transport habituels, de se passer de gros moyens de levage pour le déchargement et la mise en place et de permettre un montage par du personnel non qualifié.

Ces buts sont atteints par un ensemble d'éléments caractérisé par le fait que tous les éléments porteurs sont constitués par trois pièces longitudinales comprenant une pièce centrale continue, fixée à deux pièces latérales continues, les poteaux de base et d'étage comportant une pièce centrale d'une largeur plus grande que celle des pièces latérales de façon à obtenir ladite section cruciforme; par le fait que la pièce centrale des poteaux de base et d'étage dépasse à la partie supérieure du poteau les pièces latérales de celui-ci, alors qu'à l'extrémité inférieure des poteaux d'étage les pièces latérales dépassent la pièce centrale pour former un espace vide entre elles, dans lequel la pièce centrale d'un poteau inférieur peut être logée en position montée; par le fait qu'une partie extérieure des solives et des chevrons présente un espace vide entre les pièces latérales qui dépassent en longueur la pièce centrale, de façon que la pièce centrale de la partie supérieure d'un poteau de base ou d'étage puisse traverser en position montée cet espace vide, tandis que la partie intérieure des solives et chevrons est conformée pour se lier à une solive ou à un chevron opposé tout en entourant en position montée la pièce centrale de la partie supérieure d'un poteau; par le fait que les pièces latérales d'un poteau de base ou d'étage sont surmontées en position montée par les pièces latérales d'une solive, elle-même surmontée par les pièces latérales d'un autre poteau d'étage ou d'un chevron entourant la pièce centrale saillante d'un poteau et par le fait que l'ensemble d'éléments comprend des panneaux de paroi intérieure de mur extérieur munis de profils latéraux s'emboîtant dans deux poteaux voisins et des panneaux de paroi extérieure de mur extérieur munis sur leur face interne de moyens d'accrochage coopérant avec des moyens de support prévus sur les poteaux.

Ces caractéristiques permettent d'obtenir un ensemble d'éléments qui peut être fabriqué de façon rationnelle, d'un prix de revient peu élevé et d'un montage rapide et simple. Par la structure particulière des éléments et de leur agencement mutuel, on obtient une grande solidité et stabilité du bâtiment assemblé.

Les dessins annexés illustrent schématiquement et à titre d'exemple les éléments formant l'ensemble selon l'invention ainsi que leur assemblage pour former un bâtiment.

Les figures 1a et 1b illustrent de face et de côté un poteau de base.

Les figures 2 et 3 illustrent de face et de côté, à plus grande échelle, l'extrémité haute de ce poteau de base.

Les figures 4 et 5 illustrent de face et de côté, à plus grande échelle, l'extrémité basse de ces poteaux de base.

La figure 6 est une vue en bout de la face inférieure du poteau de base à plus grande échelle.

Les figures 7a et 7b illustrent de face et de côté des poteaux.

Les figures 8 et 9 sont des vues de face et de côté à plus grande échelle des extrémités inférieures de ces poteaux.

La figure 10 est une vue en bout d'un poteau.

Les figures 11a, 11b et 11c illustrent de côté en plan et en bout une solive.

Les figures 12a et 12b illustrent de côté et en plan un chevron.

La figure 13 illustre l'assemblage des poteaux, solives et chevrons.

La figure 14 illustre schématiquement l'ossature d'une construction réalisée à l'aide des éléments préfabriqués.

La figure 15 est une coupe partielle horizontale d'une paroi extérieure de la construction.

La figure 16 illustre en coupe la structure d'un mur porteur de la construction.

La figure 17 est une coupe verticale du bas d'un mur extérieur de la construction.

L'ensemble d'éléments préfabriqués pour la construction de bâtiments se compose de cinq éléments : des poteaux de base, des poteaux suivants, des solives, des chevrons, des parois intérieures et des parois extérieures.

Tous ces éléments sont rationnels à fabriquer, maniables de par leur dimension et leur poids pour le stockage, le transport et la mise en place et leur montage est très simple.

Tous ces éléments permettent d'être facilement fabriqués en grande série, de les stocker et transporter rationnellement et de les assembler sur le chantier par des personnes non qualifiées avec un minimum d'outils.

D'autre part, avec un roulement dans la fabrication et un certain stock, n'importe quelle maison peut être disponible en quelques jours et construite en peu de temps. Agrandir la maison dans le futur, se fait également très facilement, en ajoutant quelques modules à la partie existante. Les petites, comme les grandes maisons, se construisent avec les mêmes modules. Les maisons seront personnalisées extérieurement et intérieurement par des finitions réalisées en atelier ou sur le site (revêtements, couleurs,).

Tous les éléments de la structure ou ossature sont en bois ou dérivés de bois, ils sont comme on l'a vu précédemment au nombre de cinq.

### 1. Poteau (général)

Les poteaux sont les éléments qui portent les charges du bâtiment à intervalles réguliers. Les poteaux sont conçus pour la hauteur d'un étage. Afin d'ajouter un étage, ou pour porter le faîtage, on enfiche les poteaux suivants sur les poteaux de l'étage inférieur, (fig. 16). Le profil spécial du poteau permet de se lier solidement avec les modules de la paroi intérieure pour lui donner la stabilité (contreventement), d'emboîter les chevêtres, les portes et fenêtres et de recevoir le système de support variable pour la paroi extérieure (fig. 15,16).

Ces poteaux sont constitués par une âme 1, deux renforts latéraux 2 fixés ou collés contre les faces de l'âme 1 de manière à former un poteau dont la section est en forme de croix. Tous les poteaux, poteaux de base (fig. 1 à 6) et poteaux suivants (fig. 7 à 10) comportent une extrémité supérieure formée par l'âme 1 seule, les renforts 2 se terminant avant l'extrémité supérieure du poteau.

### 1.1 Poteau de base (posés au sol) (fig. 1,2,3,4,5,6)

- le bas du "poteau de base" est en section pleine, comportant des percements 3 frontaux pour recevoir des tiges en acier 4. La semelle 5 (base de la structure du bâtiment) est percée aux intervalles réguliers, afin de placer les poteaux facilement, moyennant les tiges en acier 4 enfichées dans les percements de la semelle 5 et des poteaux (fig. 17)
- le haut du "poteau de base" est conformé de sorte qu'il puisse à la fois recevoir perpendiculairement une solive du plafond, enficher un prochain poteau pour l'étage suivant (fig. 16) ou se lier à un chevron du toit (fig. 13).

### 1.2 Poteau suivant (étages) (fig. 7,8,9,10)

- le bas du "poteau suivant" est conformé pour qu'il s'enfiche sur le poteau inférieur (fig. 16)
- le haut du "poteau suivant" est tel qu'il peut à la fois recevoir perpendiculairement la solive du plafond et enficher le prochain poteau pour l'étage suivant (fig. 16) ou se lier à un chevron du toit (fig 13)

### 2. Solive (fig. 11a, 11b, 11c)

Les solives 6 sont les éléments qui portent à intervalles réguliers le plafond de l'étage inférieur, ainsi que le plancher de l'étage supérieur et transmettent leurs charges aux poteaux. Le profil spécial des solives permet de poser rationnellement et sans outils le plafond et son isolation. Deux solives identiques, liées au centre permettent d'obtenir des largeurs importantes de bâtiments.
- l'extrémité de la solive, côté paroi extérieure du bâtiment, est usinée tel qu'elle s'enfiche perpendiculairement sur le poteau de la paroi extérieure (fig. 13)
- l'extrémité de la solive, côté paroi centrale, est usinée tel qu'elle s'enfiché perpendiculairement sur le poteau de la paroi centrale, tout en liant solidement l'autre solive, inversée pour la deuxième partie du bâtiment (fig. 13).

Les solives 6 sont constituées de trois pièces, une centrale 7 et deux latérales 8, collées ou fixées ensemble et dont les extrémités sont conformées de manière à permettre l'assemblage entre solives et avec les poteaux. Pour le renfort de ces solives, elles comportent encore une semelle inférieure 9.

### 3. Chevrons (figures 12a et 12b)

Les chevrons 11 sont les éléments qui portent le toit à intervalles réguliers et transmettent leur charges aux poteaux 1,2. Le profil spécial des chevrons permet de poser rationnellement et sans outils, le plafond et l'isolation du toit. Deux solives 6 identiques, liées solidement au centre, permettent de transmettre les charges du toit sur les poteaux 1,2 extérieurs et du centre.
- l'extrémité du chevron 11, côté paroi extérieure du bâtiment, est conformée de façon qu'elle s'enfiche sur le poteau 1,2 tout en prolongeant le chevron côté extérieur pour l'avant-toit (fig. 13).
- l'extrémité du chevron 11, côté faîtage (centre) est conformée pour qu'elle lie à la fois le chevron opposé 11 (autre pan du toit) et transmette les charges du toit sur le poteau central 1,2 (fig. 13).

Le chevron 11 également est formé de trois pièces, une centrale 12 et deux latérales 13, fixées ensemble aux semelles de renfort 15.

### 4. Paroi intérieure (fig. 15)

Les éléments des parois intérieures 16 ont une fonction de contreventement et de stabilisation latérale et sont revêtus d'une finition intérieure. Le profil en coupe horizontale correspond avec le profil des poteaux 1,2 afin d'obtenir une excellente liaison latérale (fig. 15)

### 5. Paroi extérieure (fig. 14)

Les éléments de parois extérieures 20 revêtus d'une finition extérieure, ont une fonction de protection mécanique et contre les intempéries. Les panneaux des parois extérieures sont munis d'un système de fixation rapide comprenant deux lattes percées 17 à intervalles réguliers afin de recevoir les tiges en acier 18 servant à crocheter les panneaux sur la façade (fig. 15) à l'aide de crochets ou profilés 19.

Les murs porteurs intérieurs de la construction sont réalisés comme les murs extérieurs sauf qu'ils ne reçoivent pas de paroi extérieure protectrice mais ont des deux côtés des parois intérieures 16.

Des solives courtes 21 permettent d'assembler les extrémités supérieures de deux chevrons 11 à celle d'un poteau 1,2 pour rigidifier la structure du faîte du toit.

Entre les parois extérieures 20 et intérieures 16 des murs extérieurs de la construction on peut disposer des panneaux isolant 22, 23 de même que sous les planchers ce qui permet de réaliser des constructions utilisables également dans des régions à climat rigoureux.

Les planchers de ces constructions sont réalisés de façon conventionnelle. Les plafonds sont réalisés par des éléments préfabriqués posés entre deux chevrons. Il est également évident que les parois intérieures et extérieures comportent des élément spéciaux pour les ouvertures portes et fenêtres dont les encadrements viennent s'emboîter dans les poteaux.

La toiture peut également recevoir un recouvrement traditionnel en tuiles, ardoises, eternit, etc.

Le principal intérêt de ce type de construction est sa qualité comparable à une construction traditionnelle tout en étant réalisée en éléments préfabriqués légers, facilement transportables et pouvant être mis en place et assemblés par une main-d'oeuvre non qualifiée.

Il est évident que grâce à cet ensemble d'éléments préfabriqués, on peut, suivant leurs dimensions, également réaliser des maquettes ou des jeux de constructions.

## Revendications

1. Ensemble d'éléments en bois ou dérivés du bois pour la construction et le montage de bâtiments préfabriqués constitués d'éléments porteurs comprenant des poteaux de base (1,2) de section cruciforme, des poteaux d'étage (12) de section cruciforme, des solives (6) et des chevrons (11), le haut des poteaux de base et d'étage étant conformé de sorte qu'il puisse recevoir perpendiculairement une solive (6) et s'emboîter dans un poteau d'étage ou se lier à un chevron (11), caractérisé par le fait que tous les éléments porteurs (1,2;6;11) sont constitués par trois pièces longitudinales comprenant une pièce centrale continue (1;7;12), fixée à deux pièces latérales continues (2;8;13), les poteaux de base et d'étage comportant une pièce centrale (1) d'une largeur plus grande que celle des pièces latérales (2) de façon à obtenir ladite section cruciforme; par le fait que la pièce centrale (1) des poteaux de base et d'étage dépasse à la partie supérieure du poteau les pièces latérales (2) de celui-ci, alors qu'à l'extrémité inférieure des poteaux d'étage les pièces latérales (2) dépassent la pièce centrale (1) pour former un espace vide entre elles, dans lequel la pièce centrale (1) d'un poteau inférieur peut être logée en position montée; par le fait qu'une partie extérieure des solives (6) et des chevrons (11) présente un espace vide entre les pièces latérales (8;13) qui dépassent en longueur la pièce centrale (7;12), de façon que la pièce centrale (1) de la partie supérieure d'un poteau de base ou d'étage puisse traverser en position montée cet espace vide, tandis que la partie intérieure des solives (6) et chevrons (11) est conformée pour se lier à une solive ou à un chevron (6;11) opposé tout en entourant en position montée la pièce centrale (1) de la partie supérieure d'un poteau; par le fait que les pièces latérales (1) d'un poteau de base ou d'étage sont surmontées en position montée par les pièces latérales (8) d'une solive (6), elle-même surmontée par les pièces latérales (2;13) d'un autre poteau d'étage ou d'un chevron (11) entourant la pièce centrale (1) saillante d'un poteau, et par le fait que l'ensemble d'éléments comprend des panneaux (16) de paroi intérieure de mur extérieur munis de profils latéraux s'emboîtant dans deux poteaux voisins (1,2) et des panneaux (20) de paroi extérieure (20) de mur extérieur munis sur leur face interne de moyens d'accrochage (18) coopérant avec des moyens de support prévus sur les poteaux.

2. Ensemble selon la revendication 1, caractérisé par le fait que les poteaux de base (1,2) comportent une extrémité inférieure plane et pleine, munie d'au moins deux perçages (3) destinés à s'enficher sur des tiges d'acier (4) fixées dans une semelle (5).

3. Ensemble selon l'une des revendications 1 ou 2, caractérisé par le fait que les solives (6) sont agencées pour recevoir des éléments de plafond et d'isolation (23).

4. Ensemble selon l'une des revendications précédentes, caractérisé par le fait qu'il comporte encore des solives (21) courtes reliant un poteau (1,2) à deux chevrons opposés (11).

5. Ensemble selon la revendication 1, caractérisé par le fait que les panneaux (20) de paroi extérieure comportent sur leur face interne deux lattes percées (17) recevant une tige en acier (18) et constituant lesdits moyens d'accrochage.

6. Ensemble selon l'une des revendications précédentes, caractérisé par le fait qu'il comprend des panneaux de paroi de mur intérieur présentant une structure double avec deux panneaux (16) de paroi munis de profils latéraux s'emboîtant dans deux poteaux voisins (1,2).

7. Ensemble selon l'une des revendications précédentes, caractérisé par le fait qu'il comporte des encadrements de porte et de fenêtres s'emboîtant entre deux poteaux voisins.

## Patentansprüche

1. Gesamtheit von Elementen aus Holz oder Holzderivaten für die Konstruktion und die Aufführung von vorgefertigten Gebäuden, die aus tragenden Elementen bestehen, die Basispfosten (1, 2) kreuzförmigen Querschnitts, Etagenpfosten (12) kreuzförmigen Querschnitts, Balken (6) und Dachsparren (11) umfassen, wobei die Köpfe der Basis- und Etagenpfosten so gestaltet sind, dass sie senkrecht einen Balken (6) aufnehmen und genau in einen Etagenpfosten einpassen oder sich mit einem Dachsparren (11) verbinden lassen können, dadurch gekennzeichnet, dass alle tragenden Elemente (1, 2; 6; 11) aus drei Längsteilen bestehen, die ein durchgehendes Mittelteil (1; 7; 12) umfassen, das an zwei durchgehenden Seitenteilen (2; 8; 13) befestigt ist, wobei die Basis- und Etagenpfosten ein Mittelteil (1) einer grösseren Breite als die der Seitenteile (2) haben, um so den benannten kreuzförmigen Querschnitt zu erhalten; dadurch, dass das Mittelteil (1) der Basis- und Etagenpfosten im oberen Abschnitt des Pfostens dessen Seitenteile (2) überragt, während am unteren Ende der Etagenpfosten die Seitenteile (2) über das Mittelteil (1) hinausragen, um einen Leerraum zwischen sich zu bilden, in dem das Mittelteil (1) eines unteren Pfostens im zusammengebauten Zustand untergebracht werden kann; dadurch, dass ein Aussenabschnitt der Balken (6) und der Dachsparren (11) einen Leerraum zwischen den Seitenteilen (8; 13) aufweist, die in ihrer Länge so über das Mittelteil (7; 12) hinausragen, dass das Mittelteil (1) des oberen Abschnitts eines Basis- oder Etagenpfostens im zusammengebauten Zustand durch diesen Leerraum hindurchlaufen kann, während der innere Abschnitt der Balken (6) und der Dachsparren (11) so gestaltet ist, dass er an einen gegenüberliegenden Balken oder Dachsparren (6; 11) angefügt werden kann, dabei aber im zusammengebauten Zustand das Mittelteil (1) des oberen Abschnitts eines Pfostens ringsum einfasst; dadurch, dass die Seitenteile (1) eines Basis- oder Etagenpfostens im zusammengebauten Zustand von den Seitenteilen (8) eines Balkens (6) überragt werden, während der Balken selbst von den Seitenteilen (2; 13) eines anderen Etagenpfostens oder eines Dachsparrens (11) überragt wird, die das hervorspringende Mittelteil (1) eines Pfostens umschliessen; und dadurch, dass die Gesamtheit der Elemente Innenwandplatten (16) der Aussenmauer, die mit Seitenprofilen versehen sind, die sich in zwei Nachbarpfosten (1, 2) einpassen, sowie Aussenwandplatten (20) der Aussenmauer umfasst, die auf ihrer Innenseite mit Befestigungsorganen (18) ausgerüstet sind, die mit auf den Pfosten vorgesehenen Stützorganen zusammenwirken.

2. Gesamtheit gemäss Anspruch 1, dadurch gekennzeichnet, dass die Basispfosten (1, 2) ein ebenes, einfaches unteres Ende aufweisen, das mit zumindest zwei Bohrungen (3) versehen ist, die dazu bestimmt sind, Stahlbolzen (4) aufzunehmen, die in einem Fundament (5) befestigt sind.

3. Gesamtheit gemäss einem der Ansprüche 1 oder 2, dadurch gekennzeichnet, dass die Balken (6) dafür eingerichtet sind, Decken- und Isolierelemente (23) aufzunehmen.

4. Gesamtheit gemäss einem der vorangehenden Ansprüche, dadurch gekennzeichnet, dass sie noch kurze Balken (21) umfasst, die einen Pfosten (1, 2) mit zwei gegenüberliegenden Dachsparren (11) verbinden.

5. Gesamtheit gemäss Anspruch 1, dadurch gekennzeichnet, dass die Platten (20j der Aussenwandung auf ihrer Innenseite zwei durchbohrte Latten (17) tragen, die einen Stahlbolzen (18) aufnehmen und die benannten Befestigungsorgane darstellen.

6. Gesamtheit gemäss einem der vorangehenden Ansprüche, dadurch gekennzeichnet, dass sie Wandplatten von Innenmauern umfasst, die eine doppelte Struktur aufweisen, wobei sich zwei mit Seitenprofilen versehene Wandplatten (16) in zwei benachbarte Pfosten (1, 2) einfügen.

7. Gesamtheit gemäss einem der vorangehenden Ansprüche, dadurch gekennzeichnet, dass sie Rahmen für Tür und Fenster umfasst, die sich zwischen zwei benachbarte Pfosten einfügen.

## Claims

1. An assembly of members made from wood or from materials derived from wood for the construction and the assembling of prefabricated buildings, comprised of bearing members including base posts (1, 2) of a cruciform cross-section, of storey posts (12) of a cruciform cross-section, of joists (6) and of rafters (11), the top of the base posts and of the storey posts being conformed in such a manner as to be capable of receiving perpendicularly a joist (6) and of fitting into a storey post or of being fastened to a rafter (11), characterised in that all the bearing members (1, 2; 6; 11) are comprised of three longitudinal pieces including a continuous central piece (1; 7; 12) affixed to two continuous lateral pieces (2; 8; 13), the base posts and the storey posts including a central piece (1) of a width greater than that of the lateral pieces (2) in such a manner as to obtain said cruciform cross-section; in that the central piece (1) of the base posts and of the storey posts extends, in the upper part of the post, beyond the two lateral pieces (2) thereof, whereas at the lower end of the storey posts, the lateral pieces (2) extend beyond the central piece (1) to form an empty space therebetween, in which the central piece (1) of a lower post can be housed in the assembled position; in that an outer part of the joists (6) and of the rafters (11) exhibits a hollow space between the lateral pieces (8; 13) which extend lengthwise beyond the central piece (7; 12), in such a manner that the central piece (1) of the upper part of a base post or of a storey post may traverse, in the assembled position, this empty space, whereas the lower part of the joists (6) and of the rafters (11) is conformed for fastening to an opposite joist or rafter (6; 11), while surrounding in the assembled position the central piece (1) of the upper part of a post; in that the lateral pieces (1) of a base post or of a storey post lie beneath, in the assembled position, the lateral pieces (8) of a joist (6) which in turn lies beneath the lateral pieces (2; 13) of another storey post or of a rafter (11) surrounding the central piece (1) which protrudes from a post; and in that the assembly of members includes panels (16) of the inner cladding of the outside wall provided with lateral profiles fitting into two neighbouring posts (1, 2) and panels (20) of the outer cladding (20) of the outside wall provided on their inner face with anchoring means (18) co-operating with support means provided on the posts.

2. An assembly according to claim 1, characterised in that the base posts (1, 2) include a lower end which is solid and flat, and which is provided with at least two bores (3) designed for nesting steel rods (4) affixed to a floor member (5).

3. An assembly according to one of claims 1 or 2, characterised in that the joists (6) are arranged for receiving insulation and ceiling members (23).

4. An assembly according to one of the preceding claims, characterised in that it further includes short joists (21) connecting a post (1, 2) to two opposite rafters (11).

5. An assembly according to claim 1, characterised in that the panels (20) of the outer cladding of the outside wall include on their inner face two bored laths (17) receiving a steel rod (18) and providing said anchoring means.

6. An assembly according to one of the preceding claims, characterised in that it includes wall panels of the inner cladding exhibiting a double structure with two cladding panels (16) having lateral profiles fitting into two neighbouring posts (1, 2).

7. An assembly according to one of the preceding claims, characterised in that it includes door frames and window frames fitting between two neighbouring posts.
